# EUROPÄISCHE PATENTSCHRIFT

(11) **EP 0 125 328 B1**
(45) Veröffentlichungstag und Bekanntmachung des Hinweises auf die Patenterteilung: **04.03.1987**
(21) Anmeldenummer: 83104769.1
(22) Anmeldetag: 14.05.1983
(51) Int. Cl.: F04C 15/00, F04C 15/02

(54) **Flügelzellenpumpe, insbesondere zur Lenkhilfe**
Vane pump, especially for power steering
Pompe à palettes, en particulier pour servo-assistance

(43) Veröffentlichungstag der Anmeldung: 21.11.1984
(73) Patentinhaber: Vickers Systems GmbH, D-61294 Bad Homburg (DE)
(72) Erfinder: Teubler, Heinz, D-6382 Friedrichsdorf (DE); Krüger, Heinz, D-6391 Wilhelmsdorf (DE); Schulz, René, Dr., Dipl.-Ing., D-6355 Rosbach-Rodheim (DE)
(74) Vertreter: Blumbach Weser Bergen Kramer

## Beschreibung

Die Erfindung bezieht sich auf eine Flügelzellenpumpe mit den Merkmalen des Oberbegriffs des Anspruchs 1.

. Bei einer Flügelzellenpumpe dieser Art (EP-A-0 068 035) sind von einem Ölvorratsraum zu den Arbeitsräumen sich erstreckende Kanäle vorgesehen, die jeweils einen mit Gefälle versehenen Abschnitt und je einen gekrümmten, normalerweise waagrecht angeordneten Abschnitt aufweisen. Diese gekrümmten Abschnitte erstrecken sich in der axialen Ebene des Rotors und münden mit ihren axialen Schenkeln in Stromaufteilungsräumen zu den Arbeitsräumen sowie mit ihren radialen Schenkeln in einen druckbeaufschlagten Ventilraum, von dem aus ein Abströmstrahl entspringt, wenn das zugehörige Ventil anspricht. Die geschilderten Kanäle sind im wesentlichen symmetrisch ausgebildet und angeordnet. Im dargestellten Ausführungsbeispiel sind die gekrümmten Abschnitte der Kanäle im Gießverfahren hergestellt worden.

Die Herstellung eines Krümmers ist im Druckgußverfahren mit hohem Aufwand verbunden. Billiger ist es, in einem aus Aluminiumdruckguß bestehenden Gehäuse sich schneidende Bohrungen anzubringen, Bohrungsabschnitte durch Stopfen zu verschließen und so den Umlenkungsabschnitt jedes Kanals herzustellen (US-A-2 880 674). Bei dieser Vorgehensweise entstehen jedoch erhebliche Strömungsverluste in dem Umlenkungsabschnitt. Wenn man das Ende des Stopfens nach einer Kontur gestaltet, die eine bessere Strömungsumlenkung erwarten läßt, tritt die Gefahr der Erosion auf, und zwar weil der Abströmstrahl sehr hohe Strahlgeschwindigkeiten aufweisen kann, wodurch der Stopfen gewissermaßen ausgekolkt wird.

Der Erfindung liegt deshalb die Aufgabe zugrunde, eine Flügelzellenpumpe der eingangs angegebenen Art so auszubilden, daß eine gute Umlenkung der Hydraulikflüssigkeit im Bereich des Umlenkungsabschnittes stattfindet, wobei die Gefahr der Erosion vermieden wird.

Die gestellte Aufgabe wird aufgrund der Maßnahmen des unabhängigen Patentanspruchs gelöst.

Bei der Erfindung wird die Erosion dadurch vermieden, daß der stopfenförmige Einsatz dicker als der Zuführkanal im Bereich des Umlenkungsabschnittes ist und den Zuführkanal gewissermaßen auskleidet. Wenn das Gehäuse aus Aluminiumdruckguß besteht, verwendet man Messing oder ein anderes, wenig erodierendes Material für den stopfenförmigen Einsatz. Der Übergang zwischen dem Zuführkanalabschnitt, gebildet durch die Wandung des Aluminiumdruckgusses, und dem Umlenkungsabschnitt, gebildet durch den stopfenförmigen Einsatz, ist an eine solche Stelle gerückt worden, die nicht von dem Abströmstrahl getroffen wird.

Der stopfenförmige Einsatz reicht zweckmäpigerweise bis zu dem vom Tank kommenden Zuflußkanal, in dem beim Ansprechen des Ventils Sog herrscht. Mit anderen Worten, die erste oder vordere Stufe der Stufenbohrung schneidet den Saug-Zuflußkanal. Das vordere Ende des stopfenförmigen Einsatzes ist für eine spezielle, angepaßte Bearbeitung zugänglich, so daß die Strömungsverhältnisse am Übergang des Entladekanals des Ventils zum Saug-Zuflußkanal und weiter in den gekrümmten Zuführkanal auf einen weiten Bereich von Betriebsbedingungen angepaßt werden können.

Es ist auch möglich, mit einem kürzeren stopfenförmigen Einsatz auszukommen. In diesem Fall muß man jedoch durch die Gestaltung des Ventils Sorge tragen, daß der Abströmstrahl möglichst parallel zur Achse des Entladekanals gerichtet ist, d. h. erst im Umlenkungsabschnitt auf die Kanalwandung auftrifft.

Ausführungsbeispiele der Erfindung werden anhand der Zeichnung beschrieben. Dabei zeigt:
Figur 1 einen vertikalen Schnitt durch eine Lenkhilfpumpe ;
Figur 2 einen horizontalen Schnitt ;
Figur 3 eine mögliche vergrößerte Einzelheit aus Fig. 2 ;
Figur4 eine weitere mögliche Einzelheit und
Figur 5 eine dritte Möglichkeit der Gestaltung der Einzelheit.

Die Flügelzellenpumpe weist ein Gehäusehauptteil und einen Gehäusedeckel 2 auf, die aus Aluminiumdruckguß bestehen und einen Innenraum 1a druckmitteldicht einschließen. Im Innenraum 1a sitzen - gehäusefest angeordnet - eine Druckplatte 4 und ein Nockenring 5, die durch Stifte 6 drehgesichert sind. Innerhalb des Nockenrings 5 und zwischen dem Gehäusedeckel 2 und der Druckplatte 4 ist ein Rotor 7 angeordnet, der eine Reihe von radialen Führungsschlitzen besitzt. Innerhalb dieser Führungsschlitze sind Flügel 8 radial verschieblich gelagert. Der Rotor 7 ist über eine Welle 9 antreibbar, die in einer Lagerbohrung des Gehäusedeckels 2 gelagert ist. Der Rotor 7 ist zylindrisch geformt, während der Nockenring 5 einen angenähert ovalen Innenumriß aufweist, dessen kleine Achse etwa dem Durchmesser des Rotors 7 entspricht, während die große Achse die Auszugslänge der Flügel 8 bestimmt. Auf diese Weise liegen zwischen dem Nockenring 5 und dem Rotor 7 zwei sichelförmige Arbeitsbereiche, die von den Flügeln 8 in eine Anzahl von Zellenräumen unterteilt werden. Bei der Saugseite des Systems vergrößern sich die Zellenräume und bei der Druckseite verkleinern sie sich.

Die Zufuhr von Hydraulikflüssigkeit erfolgt von einem nicht dargestellten Tank in einen Verteilerraum 16, von dem zwei in etwa lotrechte Bohrungen als Zuflußkanäle 17a, 17b ausgehen und gekrümmte Zuführkanäle 18a, 18b tangential treffen, wobei die Zuführkanäle 18a, 18b in der normalerweise horizontalen Achsebene der Pumpe und symmetrisch zueinander angeordnet sind. Die gekrümmten Zuführkanäle 18a, 18b weisen jeweils einen radialen Schenkel auf, der in einen Entladekanal 19a bzw. 19b einmündet, während die axialen Schenkel auf Einlaßöffnungen 20 stoßen, welche die Druckplatte 4 durchdringen und in die jeweiligen Arbeitsräume der Pumpe führen.

Die Abfuhr der Hydraulikflüssigkeit erfolgt über Auslaßöffnungen 33 durch die Druckplatte 4 hindurch auf deren Rückseite in einen Druckraum 35 und von dort über einen Förderkanal 36 zu einem äußeren Pumpenauslaß 37. In dem Förderkanal 36 sitzt ein Drosselkörper 38 mit einer Meßblende 38a und einer Hilfsdrossel 38b. Die Hilfsdrossel 38b ist über einen Steuerkanal 39 mit dem Federraum 47 eines Stromregelventils 40 verbunden. Dieses weist einen Schieberkolben 41 auf, der durch die Kraft einer Feder 42 in Richtung auf die Rückseite der Druckplatte 4 gedrängt wird. Der Schieberkolben 41 weist zwei bundförmige Abdichtbereiche 43 und 44 auf, zwischen denen sich eine Ringnut 45 erstreckt. Bei geschlossenem Ventil 40 treffen die Entladekanäle 19a, 19b auf die Ringnut 45. Von der Ringnut 45 führt ein teilweise radial und teilweise axial sich erstreckender Kanal 46 durch den Schieberkolben 41 in den Ventilraum 47, und der Kanal 46-wird von einem Kegelventil beherrscht, welches bei Überschreiten eines bestimmten zulässigen Drucks im Ventilraum 47 anspricht und diesen Raum druckentlastet, so daß der Schieberkolben 41 als gesteuertes Druckbegrenzungsventil wirkt, wie es bekannt ist. Ob als Stromregelventil oder als Druckbegrenzungsventil, beim Ansprechen nimmt das Ventil 40 die in Fig. 2 dargestellte Lage ein.

Dabei wird zwischen dem Kolbenbund 43 und dem Rand des Kanals 19a bzw. 19b ein Spalt freigegeben, durch den je nach dem Druck der Hydraulikflüssigkeit im Druckraum 35 ein kräftiger Abströmstrahl 50 (Fig. 3 bis 5) schießt. Der Abströmstrahl 50 geht normalerweise schräg an der Einmündung des Zuflußkanals 17a bzw. 17b vorbei, so daß an dieser Einmündungsstelle ein Sog entsteht, durch welchen Hydraulikflüssigkeit vom Tank nachgesaugt wird. Der Abströmstrahl 50 hat aber auch die unangenehme Eigenschaft, das Wandmaterial an der Auftreffstelle auszukolken. Gegen Kavitations-Erosion ist vor allem das übliche Aluminium-Druckgußmaterial für Lagergehäuse empfindlich. Bei der Erfindung wird deshalb die Auftreffstelle mit erosionsbeständigem Material ausgekleidet, beispielsweise aus Messing (insbesondere Material Nr. 20550), Bronze oder Stahl hergestellt.

Im einzelnen sieht man einen stopfenförmigen Einsatz 51 (Fig. 3), 52 (Fig. 4) oder 53 (Fig. 5) vor, der in einer zugehörigen Stufenbohrung 61 bzw. 62 bzw. 63 zu befestigen ist. Jede Stufenbohrung 61, 62, 63 weist eine vordere Stufe 64, eine mittlere Stufe 65 oder 66 und eine rückwärtige Stufe 67 auf, von der aus sich ein äußerer Bohrungsabschnitt 68 erstreckt, der, vom Ventil 40 aus gesehen, radial außerhalb der knieförmigen Zuführungskanäle 18a bzw. 18b angeordnet ist. Die Einsätze 51, 52, 53 weisen jeweils einen Preßbund 54 mit einer konischen Verjüngung 55 auf, um den Bohrungsabschnitt 68 einzuführen und per Preßsitz zu halten. Im jeweils mittleren Teil des Einsatzes ist entlang eines Viertelkreises ein torusförmiger Umlenkabschnitt 56 vorgesehen, an welchem die Strömungsumlenkung zwischen dem radialen und axialen Schenkel des gekrümmten Zuführkanals 18a bzw. 18b erfolgt.

Im Ausführungsbeispiel nach Fig. 3 sind die vorderen Stufen 64, 65 nahe der Mitte des Zuflußkanals 17a bzw. 17b angeordnet, d. h. der stopfenförmige Einsatz 51 weist ein sehr weit nach innen vorgezogenes vorderes Ende 57 auf, welches im Bereich des Zuflußkanals 17a, 17b ausgeschnitten ist, um die Zuströmung von Hydraulikflüssigkeit nicht zu behindern. Der Umlenkkanal ist als seitliche, offene Nut ausgebildet, die sich am ventilseitigen Ende 57 in Achsrichtung des Einsatzes 51 erstreckt und am pumpenseitigen Ende 58 als Torus ausgebildet ist. Eine derartige Nut kann leicht mit einem Kugelfräser hergestellt werden. Wie aus Fig. 3 ersichtlich, ist der Durchmesser des Entladekanals 19a, 19b kleiner als die Nuttiefe des Einsatzes 51, d. h. auch bei größerer Öffnungsstellung des Ventils 40 wird der Abströmstrahl 50 oder eine entsprechende Strömung nicht am Grat 17g zwischen der Stufenbohrung 61 und dem als Bohrung zugeführten Zuflußkanal 17a bzw. 17b störend auftreffen. Die Kante 61 beim Eintritt der Stufenbohrung 61 in den als Bohrung ausgeführten Druckraum 35 verdeckt den Kanal 17a bzw. 17b bis über die Mitte, während der Grat 17g diesen Kanal 17a bzw. 17b bis über die Mitte freigibt.

Fig.4 zeigt ebenfalls einen weit nach innen reichenden Einsatz 52, dessen vorderes Ende 57 ähnlich gestaltet ist wie im Falle der Fig. 3. Jedoch ist der Umlenkkanal nicht seitlich offen, sondern gebohrt, wobei man mit einem Kugelfräser eine Art torusförmige Aushöhlung geschaffen hat. Dies ist deshalb möglich, weil das pumpenseitige Ende 58 des Umlenkkanals recht gut zugänglich ist und ein Kugelfräser beim Eintauchen in den herzustellenden Einsatz 52 entlang einer Kurve geführt werden kann. Am anderen Ende 57 kann der Grat 57g bequem abgerundet werden, um die Gefahr von Wirbelbildungen zu verringern. Der abgerundete Grad 57g liegt etwa in der radialen Mittelebene des Zuflußkanals 17a bzw. 17b.

Der Einsatz 53 nach Fig. 5 ist etwas kürzer und weist einen gebohrten Umlenkkanal auf, der ähnlich hergestellt wird wie im Fall der Fig.4. Die Übergangsstelle zwischen Einsatz 53 und dem Druckgußmaterial des Gehäuses der Pumpe an der Stufe 66 ist besonders erosionsgefährdet ; aus diesem Grund wird dafür gesorgt, daß der Abströmstrahl 50 nicht gelegentlich an dieser Stelle auftrifft. Zu diesem Zweck weist der Bund 43 eine Hinterschneidung 43a auf, die hohlkehlenförmig gestaltet ist, um im Zusammenwirken mit der Kante 61 eine Strahllenkung zu bewirken. Der Abströmstrahl 50 wird wesentlich stärker parallel zur örtlichen Achsrichtung des Kanals 19a oder 19b ausgerichtet, als dies bei der Ausführungsform nach Fig. 3 oder 4 der Fall ist. Deshalb trifft der Abströmstrahl 50 wesentlich später auf die Wandung des Einsatzes 53, praktisch im Krümmungsbereich des Umlenkkanals.

Die Herstellung des_{'} Einsatzes 51 erfolgt vorzugsweise durch Fließpressen, während die Einsätze 52 und 53 vorzugsweise kombiniert gebohrt und gefräst werden, soweit es sich um die Herstellung des Umlenkkanals handelt. Das vorzugsweise aus Aluminium bestehende Gehäuse 1 kann außer durch Druckguß auch im Kokillengußverfahren hergestellt sein.

## Patentansprüche

1. Flügelzellenpumpe, insbesondere zur Lenkhilfe, mit folgenden Merkmalen :
a) in einem Gehäuse (1, 2)'sind eine Druckplatte (4), ein Nockenring (5) und ein Rotor (7) zur Umgrenzung von wenigstens einem Arbeitsbereich angeordnet, der durch Flügel (8) in Zellenräume aufgeteilt ist, die beim Antrieb des Rotors (7) durch eine Welle (9) zwischen Einlaßöffnungen (20) und Auslaßöffnungen (33) wandern ;
b) die Auslaßöffnungen (33) sind mit einem Druckraum (35) verbunden, der zu einem Ventil (40) führt, das normalerweise als Stromregelventil arbeitet und überschüssige Hydraulikflüssigkeit als Abströmstrahl (50) in einen Entladekanal (19a, 19b) abströmen läßt ;
c) den Einlaßöffnungen (20) ist ein Hydraulikflüssigkeit-Zuführsystem pro Arbeitsbereich der Pumpe zugeordnet, welches einen mit Gefälle versehenen Zuflußkanal (17a, 17b), einen gekrümmten, normalerweise waagerecht angeordneten Zuführkanal (18a, 18b) und den Entladekanal (19a, 19b) aufweist, die so miteinander verbunden und zueinander angeordnet sind, daß der Abströmstrahl (50) bei seinem Auftreten eine Sogwirkung im Zuflußkanal (17a, 17b) entstehen läßt und auf die Wandung des Zuführkanals (18a, 18b) auftrifft ;
dadurch gekennzeichnet, daß
d) ein Kanalabschnitt des gekrümmten Zuführkanals (18a, 18b) als Teil einer Stufenbohrung (61, 62, 63) ausgebildet ist, die sich von der Gehäuseaußenseite aus in Richtung auf das Ventil (40) erstreckt und bei der innersten Stufe (64) in den Entladekanal (19a, 19b) übergeht ;
e) in der Stufenbohrung (61, 62, 63) ein stopfenförmiger Einsatz (51, 52, 53) befestigt ist, in dem ein Umlenkkanal eingeformt ist, der ein ventilseitiges Ende (57), ein pumpenseitiges Ende (58) sowie einen dazwischen angeordneten Umlenkabschnitt (56) aufweist, aus erosionsresistentem Material besteht und die Auftreffstelle des Abströmstrahles (50) auskleidet.

2. Flügelzellenpumpe nach Anspruch 1, dadurch gekennzeichnet, daß die Stufenbohrung (61, 62, 63) einen äußeren Bohrungsabschnitt (68) aufweist, in welchem sich ein Preßbund (54) des Einsatzes (51, 52, 53) erstreckt.

3. Flügelzellenpumpe nach Anspruch 1 oder 2, dadurch gekennzeichnet, daß der Einsatz (51, 52) mit seinem ventilseitigen Ende (57) den Zuflußkanal (17a, 17b) berührt.

4. Flügelzellenpumpe nach einem der Ansprüche 1 bis 3, dadurch gekennzeichnet, daß der eingeformte Umlenkkanal als seitlich offene Nut ausgebildet ist, die sich am ventilseitigen Ende (57) des Einsatzes (51) in dessen Achsrichtung erstreckt und an ihrem pumpenseitigen Ende (58) einen viertelkreisförmigen Torus (56) aufweist.

5. Flügelzellenpumpe nach einem der Ansprüche 1 bis 3, dadurch gekennzeichnet, daß der eingeformte Umlenkkanal als Bohrung ausgebildet ist, die sich am ventilseitigen Ende (57) des Einsatzes (52, 53) in dessen Achsrichtung erstreckt und an ihrem pumpenseitigen Ende (58) einen viertelkreisförmigen Torus (56) aufweist.

6. Flügelzellenpumpe nach einem der Ansprüche 1 bis 5, dadurch gekennzeichnet, daß die Stufenbohrung (61, 62, 63) drei Stufen aufweist, und zwar eine erste, innere Stufe (64), eine zweite, äußere Stufe (67) und eine dazwischenliegende Stufe (65 oder 66), an welcher das ventilseitige Ende (57) des Einsatzes (51, 52, 53) anliegt.

7. Flügelzellenpumpe nach Anspruch 6, dadurch gekennzeichnet, daß das Ventil (40) einen Bund (43) mit einer hohlkehlenförmigen Hinterschneidung (43a) aufweist, so daß beim Öffnen des Ventils (40) im Zusammenwirken mit der zwischen Ventilbohrung und Entladekanal (19a, 19b) gebildeten Kante (61k) der Abströmstrahl (50) in Längsrichtung des Einsatzes (53) gelenkt wird.

## Claims

1. A vane pump, especially for power-steering systems, with the following features :
a) a pressure plate (4), a cam ring (5), and a rotor (7) are installed inside a housing (1, 2) in order to form the surfaces surrounding at least one working region which is subdivided into cell spaces by vanes (8), these cell spaces travelling between inlet openings (20) and outlet openings (33) when the rotor (7) is driven by means of a shaft (9) ;
b) the outlet openings (33) communicate with a pressure space (35) leading to a valve (40) which normally functions as a flow-regulating valve, allowing excess hydraulic fluid to flow away, as a bypass jet (50), into a discharge duct (19a, 19b) ;
c) for each working region of the pump, one hydraulic fluid supply system is allocated to the inlet openings (20), this supply system possessing an inlet duct (17a, 17b), which is provided with a downward gradient, a curved supply duct (18a, 18b), which is normally arranged to be horizontal, and the discharge duct (19a, 19b), these ducts being interconnected and arranged with respect to one another in a manner such that the bypass jet (50), on occurring, can generate a suction effect in the inlet duct (17a, 17b), and strikes the wall surface of the supply duct (18a, 18b) ; wherein
d) a portion of the curved supply duct (18a, 18b) is designed to form part of a stepped bore (61, 62, 63) which, starting from the outside of the housing, extends towards the valve (40) and blends into the discharge duct (19a, 19b) at the innermost step (64) ;
e) a plug-shaped insert (51, 52, 53) is fixed inside the stepped bore (61, 62, 63), in which insert (51, 52, 53) a direction-changing duct is formed, this duct possessing an end (57) which is located on the valve side, an end (58) which is located on the pump side, and a direction-changing portion (56) which is located between the two ends (57, 58), being composed of an erosion- resistant material, and forming a lining at the place which is struck by the bypass jet (50).

2. The vane pump as claimed in claim 1, wherein the stepped bore (61, 62, 63) possesses an outer bore portion (68), in which a press4itting head (54) extends, this head (54) belonging to the insert (51, 52, 53).

3. The vane pump as claimed in claim 1 or claim 2, wherein one end (57) of the insert (51, 52) touches the feed duct (17a, 17b), this end (57) being the one located on the valve side.

4. The vane pump as claimed in any of claims 1 to 3, wherein the direction-changing duct is designed as an open-sided groove, extending in the direction corresponding to the axis of the insert (51) in which it is formed, at that end (57) of this insert (51) which is located on the valve side, and exhibiting a torus (56) at its end (58) which is located on the pump side, this torus (56) being quadrantal in form.

5. The vane pump as claimed in any of claims 1 to 3, wherein the direction-changing duct is designed as a bore, extending in the direction corresponding to the axis of the insert (52, 53) in which it is formed, at that end (57) of this insert (52, 53) which is located on the valve side, and exhibiting a torus (56) at its end (58) which is located on the. pump side, this torus (56) being quadrantal in form.

6. The vane pump as claimed in any of claims 1 to 5, wherein the stepped bore (61, 62, 63) exhibits three steps, namely a first, inner step (64), a second, outer step (67), and an intermediate step (65 or 66), against which step (65 or 66) the end (57) of the insert (51, 52, 53) bears, this end (57) being the one located on the valve side.

7. The vane pump as claimed in claim 6, wherein the valve (40) exhibits a shoulder (43) with a fillet-shaped undercut (43a), so that, in co-operation with the edge (61 k) formed between the valve bore and the discharge duct (19a, 19b), the bypass jet (50) is directed in the longitudinal direction of the insert (53) as the valve (40) opens.

## Revendications

1. Pompe à palettes, en particulier pour direction assistée, présentant les caractéristiques suivantes :
a) dans un carter (1, 2) sont disposés une plaque sous pression (4), une bague formant came (5) et un rotor (7) pour enfermer au moins une zone de travail que des palettes (8) divisent en espaces formant cellule qui, au cours de l'entraînement du rotor (7) par un arbre (9), passent entre des ouvertures d'entrée (20) et des ouvertures de sortie (33) ;
b) des ouvertures de sortie (33) sont reliées à un espace sous pression (35) qui conduit à une soupape (40) qui travaille normalement comme soupape de régulation de débit et fait évacuer dans un canal de décharge (19a, 19b) le liquide hydraulique en excès sous forme d'un jet de décharge (50) ;
c) aux ouvertures d'entrée (20) correspond, par zone de travail de la pompe, un système d'arrivée de liquide hydraulique qui présente un canal d'admission (17a, 17b) présentant une différence de niveau, un canal d'arrivée (18a, 18b) coudé et normalement disposé horizontalement et le canal de décharge (19a, 19b) qui sont reliés l'un à l'autre et se correspondent l'un à l'autre de façon telle que, lors de son impact, le jet de décharge (50) crée un effet de succion dans le canal d'admission (17a, 17b) et vient heurter la paroi du canal d'arrivée (18a, 18b) ; caractérisée
d) en ce qu'un tronçon du canal d'arrivée coudé (18a, 18b) est conçu comme partie d'un alésage à décrochements (61, 62, 63) qui s'étend, depuis la face extérieure du carter, en direction de la soupape (40) et, près du décrochement le plus intérieur (64), se transforme en canal de décharge (19a, 19b) ; et
e) en ce que dans l'alésage à décrochements (61, 62, 63) est fixée une garniture en forme de bouchon (51, 52, 53) dans laquelle est venu de forme un canal de changement de direction qui présente une extrémité côté soupape (57), une extrémité côté pompe (58), ainsi qu'un tronçon de changement de direction (56) disposé entre elles, qui est fabriqué en un matériau résistant à l'érosion et qui habille le point d'impact du jet de décharge (50).

2. Pompe à palettes selon la revendication 1, caractérisée en ce que l'alésage à décrochements (61, 62, 63) présente un tronçon alésé extérieur (68) dans lequel s'étend un collet de la garniture (51, 52, 53) pour ajustement à la presse.

3. Pompe à palettes selon la revendication 1 ou 2, caractérisée en ce que la garniture (51, 52) vient, par son extrémité côté soupape (57), au contact du canal d'admission (17a, 17b).

4. Pompe à palettes selon l'une des revendications 1 à 3, caractérisée en ce que le canal de changement de direction, venu de forme, est conçu sous forme de rainure ouverte latéralement qui s'étend à l'extrémité côté soupape (57) de la garniture (51) dans sa direction axiale et qui présente à son extrémité côté pompe (58) un tore (56) en forme de quart de cercle.

5. Pompe à palettes selon l'une des revendications 1 à 3, caractérisée en ce que le canal de changement de direction, venu de forme, est conçu sous forme d'alésage qui s'étend, à l'extrémité côté soupape (57) de la garniture (52, 53) dans sa direction axiale et qui présente, à son extrémité côté pompe, (58), un tore en forme de quart de cercle (56).

6. Pompe à palettes selon l'une des revendications 1 à 5, caractérisée en ce que l'alésage à décrochements (61, 62, 63) présente trois décrochements et, de façon plus précise, un premier décrochement intérieur (34), un second décrochement, extérieur (67) et un décrochement (65 ou 66) situé entre eux et contre lequel vient s'appliquer l'extrémité côté soupape (57) de la garniture (51, 52, 53).

7. Pompe à palettes selon la revendication 6, caractérisée en ce que la soupape (40) présente un collet (43) avec une contre-dépouille en forme de gorge creuse (43a), de façon qu'à l'ouverture de la soupape (40), en collaboration avec l'arête (61 k) formée entre l'alésage de la soupape et le canal de décharge (19a, 19b) le jet de décharge (50) soit dirigé selon la direction longitudinale de la garniture (53).
